# EUROPÄISCHE PATENTSCHRIFT

(11) **EP 2 302 145 B1**
(45) Veröffentlichungstag und Bekanntmachung des Hinweises auf die Patenterteilung: **29.07.2015**
(21) Anmeldenummer: 10172663.6
(22) Anmeldetag: 12.08.2010
(51) Int. Cl.: E04B 2/84, E04H 17/16, E01F 8/02, E04H 17/20

(54) **Steinkorb**
Gabion
Gabion

(30) Priorität: 28.09.2009 DE 202009011073 U
(43) Veröffentlichungstag der Anmeldung: 30.03.2011
(73) Patentinhaber: Patech GmbH, 94436 Simbach (DE)
(72) Erfinder: Beer, Alfred, 94405, Niederhöcking (DE); Schall, Klaus, 94436, Simbach (DE)
(74) Vertreter: Gustorf, Gerhard

(56) Entgegenhaltungen:
- DE-U1-202006 013 903
- DE-U1-202006 017 921
- US-A- 5 647 695

## Beschreibung

Die Erfindung betrifft einen Steinkorb mit zwei parallelen Gitterwänden und zwei seitlichen Begrenzungen, bestehend aus zwei als Gitter ausgebildeten Wandsäulen.

Bekannte Steinkörbe bestehen aus zwei parallel zueinander angeordneten Gitterwänden, deren Abstand in der Größenordnung von 25 cm liegt, und zwei seitlichen Begrenzungen des Innenraumes, der mit Steinen wie Granit, Basalt oder Zierkies befüllt wird. Die seitlichen Begrenzungen werden als Wandsäulen bezeichnet und haben im allgemeinen die Form eines Gitters. Diese Wandsäulen haben nicht nur die Aufgabe, den Innenraum nach beiden Seiten hin abzuschließen, sondern auch die Funktion, den Steinkorb im Boden zu verankern.

Derartige Steinkörbe dienen als architektonische Gestaltungselemente in Gärten, Terrassen oder Parkanlagen, wo sie nicht nur für einen ästhetisch ansprechenden Sichtschutz sorgen, sondern auch als Windschutz und Lärmschutz dienen.

Um bei den bekannten Steinkörben die Wandsäulen im Boden zu verankern, stehen diese über die Höhe der beiden Gitterwände nach unten vor oder haben an ihrem unteren Ende Fußplatten, damit sie in oder auf einem Bodenfundament befestigt werden können.

Aus US 5 647 695 A ist eine Vielzahl von unterschiedlichen Steinkörben nach dem Oberbegriff des Anspruchs 1 bekannt. In einer der zahlreichen Varianten sind drei faltbare Teilkörbe mit ihren Gitterwänden um senkrechte Achsen schwenkbar miteinander verbunden, wobei der erste und der dritte Teilkorb an jeweils einer im Querschnitt T-förmigen Schiene befestigt wird, die zuvor im Boden verankert wurde. Die T-Schienen weisen mit ihren Mittelstegen in gleiche Richtungen und haben nur eine Haltefunktion für die Teilkörbe.

Der Erfindung liegt die Aufgabe zugrunde, einen Steinkorb zur Verfügung zu stellen, dessen Wandsäulen so ausgebildet sind, dass sie zusätzlich zur Befestigung im Boden eine Haltefunktion für Zwischenwände übernehmen können.

Erfindungsgemäß wird diese Aufgabe durch einen Steinkorb mit den Merkinalen des Anspruchs 1 gelöst.

Je nachdem, ob eine derartig ausgebildete Wandsäule mit den beiden Schenkeln des U-Profils nach innen oder außen ragend an den beiden Gitterwänden befestigt wird, übernimmt die Schiene entweder nur die Funktion als Verankerungselement im Boden oder zusätzlich als Führungs- und Halteelement für eine zwischen zwei Steinkörben angebrachte Zwischenwand aus Holz oder einem anderen Werkstoff.

Die Erfindung ist nachstehend an Ausführungsbeispielen erläutert, die in der Zeichnung dargestellt sind. Es zeigen:
Figur 1 eine Ansicht einer Wandsäule gemäß der Erfindung,
Figur 2 eine um 90° gedrehte Ansicht der Wandsäule,
Figur 3 eine gegenüber Figur 1 um 180° gedrehte Ansicht der Wandsäule,
Figur 4 die schematische Explosionsdarstellung eines Steinkorbes mit einer Wandsäule gemäß der Erfindung in einer ersten Ausrichtung der Schenkel der Schiene und
Figur 5 eine Draufsicht auf zwei gegenüberliegende Wandsäulen zweier Steinkörbe mit einer zwischen beiden angebrachten Zwischenwand.

Figur 4 zeigt eine schematische Explosionsdarstellung eines Steinkorbes 10 mit zwei parallel zueinander angeordneten Gitterwänden 12. Die seitliche Begrenzung übernimmt auf beiden Seiten eine Wandsäule 14 in Form eines Gitters 16, das durch nicht weiter dargestellte Klemmen mittels Schraub-Mutter-Verbindungen an den Gitterwänden 12 befestigt wird.

Gemäß der Erfindung ist an der Gittermatte 16 eine vertikal verlaufende Schiene 18 mit einem Winlrelprofil befestigt, das im Querschnitt als U-Profil mit einer an dem Gitter 18 anliegenden Leiste 26 und zwei rechtwinklig davon abstehenden Schenkeln 22 ausgebildet ist. Die Schiene 18 ist über die Leiste 26 an dem Gitter 16 verschraubt, vernietet oder verschweißt.

Die Figuren 1 bis 3 zeigen eine derartige Wandsäule 16 in drei Ansichten, wobei zu erkennen ist, dass die Schiene 18 mit ihrem unteren Ende 20 über das Gitter 16 hinausragt. Dieses Ende 20 wird vor dem Zusammenbau und dem Befüllen des Steinkorbes 10 in einem Bodenfundament verankert, das als Betonfundament oder als ein Erddübel ausgebildet sein kann.

Im Beispiel der Figur 4 ragen die beiden Schenkel 22 der Schiene 18 in den Gitterkorb 10 hinein.

Im Beispiel der Figur 5 sind die Wandsäulen 14 mit ihren Gittern 16 so an den beiden Gitterwänden 12 des Steinkorbs 10 befestigt, dass die Schenkel 22 des U-Profils nach außen vorstehen. Auf diese Weise wird zwischen zwei Steinkörben 10 eine Führung und Halterung für eine Zwischenwand 24 geschaffen, die als architektonisches Auflockerungselement dienen kann und zusätzlich die Möglichkeit bietet, dass die Lücke zwischen den beiden Steinkörben 10 bei Bedarf leicht und rasch geöffnet werden kann.

## Patentansprüche

1. Steinkorb mit zwei parallel zueinander angeordneten Gitterwänden (12) und zwei mit diesen verbundenen, seitlichen Begrenzungen, bestehend aus zwei Wandsäulen (14), die als Gitter (16) ausgebildet sind und an denen jeweils eine vertikal verlaufende Schiene (18) mit einer an dem Gitter (16) anliegenden Leiste (26) befestigt ist, **dadurch gekennzeichnet, dass** die Schienen (18) im Querschnitt ein U-Profil mif zwei Schenkeln (22) haben, die von der an dem Gitter (16) verschraubten, vernieteten oder verschweißten Leiste (26) rechtwinklig vorstehen und jede der beiden Wandsäulen (14) mit den beiden Schenkeln (22) des U-Profils nach innen oder außen ragend an den beiden Gitterwänden (12) befestigt wird, wobei die Schienen (18) entweder nur die Funktion als Verankerungselement im Boden oder zusätzlich als Führungs- und Halteelement für eine Zwischenwand (24) übernehmen.

2. Steinkorb nach Anspruch I, **dadurch, gekennzeichnet, dass** die Schienen (18) mit ihrem unteren Ende (20) über den Steinkorb (10) hinausragen.

## Claims

1. Gabion comprising two parallel lattice sidewalls (12) connected by two lateral limiting elements made up of two posts (14) in the form of grids (16) to each of which a vertical rail (18) is fastened having a ledge (26) abutting on said grid (16), **characterized in that** said rails (18) have a U-profile section with two flanges (22) rectangularly protruding from said ledge (26) which is fastened on said grid (16) by screws, rivets or welding, each post (14) being fastened to the lattice sidewalls (12) such that the U-profile flanges (22) are projecting inwardly or outwardly, wherein said rails (18) are operating either as anchoring elements in the earth or additionally as guiding and supporting elements for a partition wall (24).

2. Gabion according to claim 1, wherein the lower ends (20) of said rails (18) project over the gabion (10).

## Revendications

1. Gabion comprenant deux parois-grilles parallèles (12) et deux éléments latéraux de limitation reliés auxdites parois (12) et formés de deux colonnes murales (14) formées de grilles (16) auxquelles est fixée une barre verticale (18) comprenant une baguette (26) s'appuyant sur la grille (16), **caractérisé par le fait que** lesdites barres (18) présentent une section transversale en U dont les deux ailes (22) sont en saillie rectangulaire sur ladite baguette (26) elle-même raccordée à la grille (16) par vis, par rivets ou par soudage, chacune des deux colonnes murales (14) étant fixée aux parois-grilles (12) avec les deux ailes (22) du profilé en U s'étendant à l'intérieur ou à l'extérieur de sorte que lesdites barres (18) réalisent soit la seule fonction d'un élément d'ancrage au sol ou servent en outre de guidage et de support pour une paroi intermédiaire (24).

2. Gabion selon la revendication 1 **caractérisé par le fait que** les extrémités inférieures des barres (18) font saillie au-dessus du gabion (10).
